# EUROPÄISCHE PATENTANMELDUNG

(11) **EP 0 525 369 A1**
(43) Veröffentlichungstag der Anmeldung: **03.02.1993**
(21) Anmeldenummer: 92110342.0
(22) Anmeldetag: 19.06.1992
(51) Int. Cl.: A63C 19/06

(54) **Torlaufstange mit Schutzkörper**

(30) Priorität: 22.07.1991 AT 1463/91
(71) Anmelder: Hinterholzer, Hans, N-1545 Hvitsten (NO)
(72) Erfinder: Hinterholzer, Hans, N-1545 Hvitsten (NO)
(74) Vertreter: Gudel, Diether (DE)

(57) **Zusammenfassung**

Beschrieben wird eine Torlaufstange (1) mit einem an der Stange drehbar und/oder verschiebbar gehaltenen Schutzkörper (6,7,8,9). Dadurch werden Kräft wirksam abgeleitet, die bei einem Rennen vom Rennläufer auf die Torlaufstange ausgeübt werden und der als nachteilig bekannte Peitscheneffekt wird wesentlich verringert.

Hierzu ist die Torlaufstange (1) entsprechend versteift (4) und sie ist im oberen Bereich leichter als im unteren Bereich.

## Beschreibung

Die Erfindung betrifft eine Torlaufstangen mit einem länglichen Stangenkörper, auf den wenigstens ein rohrförmiger Schutzkörper aufgeschoben ist.

Die EP 0 240 595 A1 beschreibt eine Torlaufstange mit diesen Merkmalen. Der aus Schaumstoff oder dergleichen Material bestehende Schutzkörper ist dort auf den oberen Teil der Torlaufstange aufgeschoben, um insbesondere den Kopfbereich des Rennläufers zu schützen. Diese bekannte Torlaufstange hat außerdem ein Versteifungselement, um den sogenannten Peitscheneffekt, der beim Rennen nachteilig ist und zu Verletzungen führen kann, zu mindern. Außerdem hat diese bekannte Torlaufstange ein Kippelement mit einstellbarer Federkraft.

Diese bekannte Torlaufstange hat sich an und für sich bewährt.

Demgegenüber liegt der Erfindung die Aufgabe zugrunde, diese bekannte Torlaufstange so weiterzubilden, daß die nachteiligen Wirkungen des Peitscheneffekts weiterhin gemildert werden bzw. der Peitscheneffekt als solcher verringert wird.

Zur Lösung dieser Aufgabe ist die Erfindung dadurch gekennzeichnet, daß der Schutzkörper am Stangenkörper drehbar und/oder in Längsrichtung der Torlaufstange verschiebbar gehalten ist.

Stößt ein Rennläufer beim Rennen auf eine erfindungsgemäße Torlaufstange, so wird durch die Drehbarkeit des Schutzkörpers eine Relativbewegung zwischen dem Körper des Rennläufers und dem Schutzkörper zumindest weitgehend vermieden, so daß die Torlaufstange insgesamt dem Rennläufer besser ausweichen kann, ohne daß dabei so große Kräfte auf die Torlaufstange übertragen werden wie beim Stand der Technik. Der nachteilige und möglicherweise sogar zu Verletzungen führende Peitscheneffekt wird somit fühlbar gemildert. Auch wird der Verschleiß des Materials fühlbar verringert, weil zwischen den sich berührenden Teilen (Körper des Rennläufers bzw. seiner Kleidung einerseits und andererseits Schutzkörper der Torlaufstange) praktisch keine Relativbewegungen mehr auftreten. Hier ist auch zu berücksichtigen, daß der Rennläufer in der Regel die Torlaufstange nicht senkrecht anfahren wird, sondern seitlich an ihr vorbeifahren wird, so daß er sie nur streift und bei dieser streifenden Vorbeifahrt wird also der rohrförmige Schutzkörper in Drehung versetzt.

Derselbe Effekt tritt auf, wenn der Schutzkörper an der Stange in deren Längsrichtung verschiebbar ist, d.h. die Stange weicht wegen der verminderten Reibung besser aus und der Schutzkörper wird nicht beschädigt, weil er nachgibt. Allerdings ist die Wirkung besser, wenn der Schutzkörper drehbar ist, als wenn er nur in Längsrichtung verschiebbar wäre.

Der Schutzkörper kann aus hartem Material bestehen oder auch zumindest an seiner Außenseite aus weichem Material, wie dies bevorzugt wird, um die Gefahr von Verletzungen und Beschädigungen weiterhin zu verringern. Dies ist durch die erwähnte EP-A1 an sich bekannt.

Weiterhin wird es bevorzugt, wenn die Torlaufstange versteift ist, weil auch dadurch der nachteilige Peitschenefffekt fühlbar verringert wird. Auch diese Maßnahme ist durch die erwähnte EP-A1 an sich bekannt.

Aus demselben Grunde wird es bevorzugt, wenn, pro Längeneinheit gerechnet, die Torlaufstange im oberen Bereich leichter ist als im unteren Bereich. Auch dadurch wird der Peitscheneffekt fühlbar gemildert, weil hierfür im oberen Bereich der Torlaufstange weniger Masse zur Verfügung steht.

Dem Stand der Technik sind schon ähliche Gedanken zu entnehmen. So beschreibt die AT-PS 357 085 schon eine Torlauftange, die unten eine größere Wandstärke hat. Die CH-PS 664 090 beschreibt eine Slalomkippstange mit vergrößerter Biegesteifigkeit des Standrohres und verringerter Masse.

Es dient ebenfalls der angestrebten Verringerung des Peitscheneffekts, wenn die Torlaufstange ein Kippgelenk hat, wie dies bevorzugt wird und ebenfalls an sich bekannt ist.

Weiterhin wird es bevorzugt, wenn auf den unteren Bereich des Stangenkörpers ein rohrförmiger Schutzkörper aufgeschoben ist, der sich bei Einwirken einer Kraft längs der Torlaufstange verschieben kann. Dieser Schutzkörper ist vorzugsweise gepolstert und schützt die Unterschenkel der Rennläufer, auch weil er sich axial nach oben verschieben kann. Außerdem ist er drehbar gelagert.

Die erfindungsgemäße Torlaufstange ist mindestens mit einem Schutzkörper ausgerüstet. Es können aber auch mehrere der Schutzkörper sein und insoweit wird es bevorzugt, wenn die Schutzkörper im unteren, mittleren und/oder oberen Bereich der Torlaufstange vorgesehen sind.

Die Erfindung wird im folgenden anhand von Ausführungsbeispielen näher erläutert, aus denen sich weitere wichtige Merkmale ergeben. Die Figuren 1- 3 zeigen schematisch Ansichten der wesentlichen Bauelemente von drei Ausführungsformen von erfindungsgemäßen Torlaufstangen.

In Fig. 1 ist eine Torlaufstange 1 mit einer Spitze 2 und einem Kippgelenk 3 gezeigt. Über Schrauben 10 oder dergleichen Verbindungselemente ist auf die eigentliche Torlaufstange 1 ein Versteifungsrohr 4 aufgesetzt und damit verbunden. Das Versteifungsrohr soll so leicht wie möglich sein, um die Masse im oberen Bereich der Torlaufstange zu verringern.

Auf das Rohr 4 sind Walzen 5, 6, 7 aufgeschoben, die dort drehbar gehalten sind. Die Walzen haben ab der gestrichelten Linie 8 vorzugsweise eine Schaumgummiauflage an der Außenseite. Dies ist aber nicht unbedingt nötig. Anstelle der drei gezeigten Walzen können auch zwei oder eine einzige Walze vorgesehen sein, jeweils in der gewünschten Länge.

Im unteren Bereich ist auf die Torlaufstange eine weitere Walze 9 aufgeschoben, die nicht nur drehbar gehalten ist, sondern die auch in Richtung des Pfeiles 11 axial verschoben werden kann.

Durch eine Abschlußkappe 12 werden die Walzen 5, 6, 7 am Rohr 4 unverlierbar gehalten.

Es ist auch möglich, nur eine oder zwei der Walzen 5,6,7 vorzusehen, die dann, wie bei der Walze 9, in Längsrichtung 11 verschiebbar ist, wobei sie vorzugsweise drehbar ist, ggf. aber auch drehfest ist.

Fig. 2 zeigt eine Torlaufstange, die beim Riesentorlauf oder Super-G oder auch beim Abfahrtslauf eingesetzt wird. Aus diesem Grunde ist das Versteifungsrohr 4 mit seinen Schaumgummiwalzen 5, 6, 7 in der Mitte der Torlaufstange montiert.

In Fig. 2 kann das Versteifungsrohr 4 auch auf die volle Länge der Torlaufstange 1 verlängert werden, wobei dann die oberen Befestigungselemente 10 mit der Abschlußkappe 12 und dem oberen Torlaufstangenteil 1 entfallen. Statt dessen ist eine Begrenzerscheibe 15 nach Fig. 3 vorgesehen sowie ein nicht drehbarer Schaumgummiüberzug oberhalb. der drehbeweglichen Walzen 5, 6, 7 sind auf dem Versteifungsrohr 4 angebracht, um eine weitere Gewichtsabnahme im oberen Teil der Torlaufstange 1 zu erreichen.

Die Schraube 10 könnte als Drückerstift ausgebildet sein.

Fig. 3 zeigt eine weitere Version einer Torlaufstange, die hier aus einem oberen, einem mittleren und einem unteren Teil besteht. Im oberen Teil ist das Versteifungsrohr 4 vorgesehen, auf das eine Hülse 14 aufgeschoben ist. Oben und unten ist die Hülse durch Lager 13 drehbar am Rohr 4 gehalten. Oben ist wiederum die Abschlußkappe 12 vorgesehen.

Der mittlere Teil 1A ist grundsätzlich wie der obere Teil ausgebildet, d.h. mit dem Versteifungsrohr 4, der Hülse 14 und den Lagern 13. Die Zwischenscheibe 15 stellt sicher, daß sich die obere und die mittlere Hülse 14 unabhängig voneinander um das Rohr 4 drehen können. Das Rohr 4 geht im oberen und mittleren Teil einstückig durch. Der mittlere Teil ist hier etwas kürzer als der obere Teil.

Das durchgehende Versteifungsrohr 4 wird in einen Haltesockel 18 eingeschraubt, der mit Schrauben 19 am unteren Teil 1 B befestigt ist. Eine Schraube 20 hält die Teile zusammen.

Die Lager 13 können ggfs. auch als Kugellager ausgebildet sein.

Es ist auch denkbar, die dreiteilige Torlaufstange nach Fig. 3 ohne das Rohr 14 auszubilden und in verschiedenen Längen hintereinander zu verbinden. Der untere Teil 1 B müßte dann der stabilste Teil sein und der mittlere Teil 1A im Durchmesser etwas kleiner und im Gewicht leichter und der obere Teil im Gewicht abermals leichter und im Durchmesser abermals kleiner. Der obere Teil ist dann vorzugsweise der steifste und leichteste Teil der drei Teile. Dadurch wird der Schwerpunkt der Torlaufstange nach unten verlegt.

Es ist ersichtlich, daß durch die erfindungsgemäßen Maßnahmen der nachteilige Peitscheneffekt fühlbar verringert oder sogar ganz ausgeschaltet wird. Außerdem verringert sich der Druck auf die Verankerung der Torlaufstange im Schnee oder Eis. Die drehbeweglichen Walzen bzw. Schutzkörper lenken die Kraft bei einem streifenden Aufprall auf die Torlaufstange ab. Das Versteifungsrohr verhindert ein Durchbiegen der Torlaufstange zum Körper des Rennläufers. Die Walze 9 in Fig. 1 kann ebenfalls aus steifem Material bestehen und versteift dann zusätzlich die Torlaufstange. Dieses steife Rohr kann mit Schaumgummi oder dergleichen überzogen sein, um den Aufprall zu mindern.

Für das Torlauftraining kann auch eine verkürzte Torlaufstange 1 mit der Walze 9 ausgerüstet werden, die zusätzlich wenigstens eine der mit Schaumgummi überzogenen Walzen 5, 6, 7 aufweist.

Insgesamt erhöht die erfindungsgemäße Torlaufstange daher fühlbar die Sicherheit der Rennläufer.

## Patentansprüche

1. Torlaufstange mit einem länglichen Stangenkörper (1,4), auf den wenigstens ein rohrförmiger Schutzkörper (5,6,7,9) aufgeschoben ist, dadurch gekennzeichnet, daß der Schutzkörper (5,6,7,9) am Stangenkörper (1,4) drehbar und/oder in Längsrichtung der Torlaufstange verschiebbar gehalten ist.

2. Torlaufstange nach Anspruch 1, dadurch gekennzeichnet, daß der Schutzkörper (5,6,7,9) zumindest an seiner Außenseite aus weichem Material besteht.

3. Torlaufstange nach Anspruch 1 oder 2, dadurch gekennzeichnet, daß die Torlaufstange versteift ist.

4. Torlaufstange nach einem der Ansprüche 1 bis 3, dadurch gekennzeichnet, daß pro Längeneinheit gerechnet die Torlaufstange im oberen Bereich leichter ist als im unteren Bereich.

5. Torlaufstange nach einem der Ansprüche 1 bis 4, dadurch gekennzeichnet, daß sei ein Kippgelenk (3) hat.

6. Torlaufstange nach einem der Ansprüche 1 bis 5, dadurch gekennzeichnet, daß auf den unteren Bereich des Stangekörpers (1,4) ein rohrförmiger Schutzkörper(9) aufgeschoben ist, der sich bei Einwirken einer Kraft längs der Torlaufstange verschieben kann (Pfeil 11).

7. Torlaufstange nach einem der Ansprüche 1 bis 6, dadurch gekennzeichnet, daß die Schutzkörper (5,6,7,9) im unteren, mittleren und/oder oberen Bereich der Torlaufstange (1,4) vorgesehen sind.
